# EUROPÄISCHE PATENTSCHRIFT

(11) **EP 0 871 266 B1**
(45) Veröffentlichungstag und Bekanntmachung des Hinweises auf die Patenterteilung: **05.06.2002**
(21) Anmeldenummer: 98104982.8
(22) Anmeldetag: 19.03.1998
(51) Int. Cl.: H01R 33/22

(54) **Lampenfassung**
Lamp socket
Douille de lampe

(30) Priorität: 10.04.1997 DE 29706338 U
(43) Veröffentlichungstag der Anmeldung: 14.10.1998
(73) Patentinhaber: BJB GmbH & Co. KG, 59755 Arnsberg (DE)
(72) Erfinder: Henrici, Dieter, Dipl.-Ing., 59757 Arnsberg (DE); Vogt, Karl-Wilhelm, 59469 Ense (DE)
(74) Vertreter: Patentanwälte Ostriga & Sonnet

(56) Entgegenhaltungen:
- EP-A- 0 621 662
- DE-A- 3 213 964
- DE-U- 7 916 649

## Beschreibung

Die Erfindung bezieht sich auf eine Lampenfassung nach dem Oberbegriff des Anspruchs 1.

Bei einer von der Anmelderin vorbenutzten, druckschriftlich nicht belegbaren, Lampenfassung dieser Art, von der die vorliegende Erfindung ausgeht, ist der in den Fassungskörper einschraubbare Gewindering vorteilhaft, weil er in dem im Fassungskörper vorgesehenen Gewinde einen sicheren Halt findet und die beim Eindrehen schwerer Leuchtmittel in die Fassung auftretenden Kräfte optimal verteilt und das Leuchtmittel gut zentriert. Der Seitenkontakt ist von einem zweiarmigen Bügel gebildet, der die eingeschraubte Lampe relativ nahe am Fassungskörperboden kontaktiert. Er ist zumindest bei nicht eingeschraubter Lampe vom Gewindering elektrisch isoliert. Nach einer neuen Vorschrift muß auch bei sogenannten E-40 Fassungen das die Lampe angreifende metallische Gewinde der Fassung stromführend sein.

Eine ähnliche Lampenfassung zeigt auch Fig. 7 der DE 32 13 964 A. Der Seitenkontakt ist außerhalb des Gewinderinges für die direkte Kontaktierung des Gewindes der Lampe selbst angeordnet.

Zum Stand der Technik zählt ferner die DE 97 16 649 U. Hier ist der Gewindering ohne Verschraubung in den Fassungskörper eingesetzt. der Seitenkontakt ist zum Gewindering hin verlängert und kontaktiert mit einem Endabschnitt die Außenseite des Gewinderinges. Die Kontaktierung erfolgt mittels Klemmung des Seitenkontaktes durch den Gewindering gegen einen glattwandigen unteren Teil einer Innenwand der Fassung.

Im Stand der Technik sind außerdem Lampenfassungen bekannt, bei denen ein Gewindering nicht in den Fassungskörper geschraubt wird, sondern mittels Schrauben am Fassungskörper befestigt ist. Durch diese Schraubverbindung wird auch der elektrische Kontakt zwischen Gewindering und Seitenkontakt hergestellt. Bei einem solchen Gewindering werden die beim Einschrauben des Leuchtmittels auftretenden Kräfte jedoch nicht zentrisch verteilt, da der Gewindering nur in zwei einander gegenüberliegenden Flanschbereichen vom Fassungskörper unterstützt ist. Somit ist keine optimale Befestigung des Gewinderings im Fassungskörper erreicht. Außerdem ist eine Montage durch Schrauben umständlich und bedingt wegen der größeren Zahl von Einzelteilen zumindest einen größeren Aufwand bei der Automatisierung.

Weiterhin bekannt ist eine Lampenfassung mit einer am Fassungskörperboden angenieteten, topfförmigen Gewindehülse. Die Gewindehülse erstreckt sich in axialer Länge im Gegensatz zu einem Gewindering bis hin zum Fassungskörperboden und benötigt daher verhältnismäßig viel Material. Da sie im wesentlichen nur am Fassungskörperboden befestigt ist, kann sie sich beim Einschrauben der Lampe verziehen, was zu einem Schrägoder Schiefstehen der Lampe führen kann. Durch den beim Einschrauben des Leuchtmittels erzeugten Zug an der Gewindehülse gegenüber dem Mittelkontakt kann sich die Befestigung der Gewindehülse am Fassungskörperboden lockern. Dies führt ebenfalls zu einem Wackeln oder Verwackeln des Leuchtmittels in der Fassung.

Diese Problematik tritt beim einem eingeschraubten Gewindering nicht auf, da sich der Gewindering im Porzellangewinde der Fassung auch axial abstützten kann.

Es ist somit Aufgabe der Erfindung, eine Lampenfassung zu schaffen, die unter Beibehaltung des in den Fassungskörper einschraubbaren Gewinderings so gestaltet ist, daß die Vorgabe des stromführenden Gewinderings erfüllt ist und deren Bestandteile einfach montierbar sind.

Die Erfindung löst diese Aufgabe mit den Merkmalen des Anspruchs 1 und ist demnach dadurch gekennzeichnet, daß der durch den Gewindering gegen die Innenfläche ausgelenkte Seitenkontakt der Lampenfassung zum Gewindering hin verlängert ist und dass der Seitenkontakt als im wesentlichen L-förmiger Streifen ausgebildet ist, wobei der lange L-Schenkel in einer Nut gehalten ist die sich von der Innenfläche des Fassungskörpers erstreckend angeordnet ist und im wesentlichen in Fassungslängsrichtung verläuft und der lange L-Schenkel mit einem Endabschnitt die Außenseite des Gewinderings unter Federspannung kontaktiert.

Das Prinzip der Erfindung beruht somit im wesentlichen darauf, den Seitenkontakt bis zum Gewindering zu führen und einen elektrischen Kontakt zwischen Seitenkontakt und Gewindering herzustellen. Dies geschieht dadurch, daß der Gewindering beim Eindrehen mit seiner Mantelfläche den Seitenkontakt gegen die Innenfläche des Fassungskörpers auslenkt und der vorspannte Kontakt unter dauernder Federspannung am Gewindering gut leitend anliegt.

Somit ermöglicht der ohnehin notwendige Arbeitsschritt des Eindrehens des Gewinderings in die Lampenfassung das gleichzeitige Kontaktieren des Gewinderings mit dem Seitenkontakt. Es ist kein weiterer Montageschritt notwendig.

Zusätzliche Einzelheiten und weitere Ausgestaltungen der Erfindung ergeben sich aus den Unteransprüchen und werden nachfolgend anhand zweier in den Zeichnungen dargestellter Ausführungsbeispiele näher beschrieben. Es zeigen:
- Fig. 1: einen Längsschnitt durch eine Lampenfassung mit Schraubklemmen als Anschlüsse für die nicht gezeigten elektrischen Zuleitungen, und
- Fig. 2: einen Längsschnitt durch eine Lampenfassung mit schraubenlosen Anschlußklemmen für die nicht dargestellten elektrischen Zuleitungen.

Die in ihrer Gesamtheit mit 10 bezeichnete Lampenfassung besteht zunächst aus einem Fassungskörper 11. Dieser ist becherartig ausgebildet mit einem Fassungskörperboden 12 und einer umlaufenden Fassungskörperwand 13. Im Rahmen der Erfindung ist vor allem an eine Fassung der Baugröße E 40 gedacht. Darin gelangen besonders schwere Leuchtmittel oder solche mit hohen Zündspannungen zum Einsatz. Die Lampen werden dabei mit ihrem Sockel in einen Gewindering 14 eingeschraubt, der zuvor selbst im Fassungskörper 11 durch Einschrauben befestigt wurde. In der Innenfläche 15 der Fassungskörperwand 13 ist für die Aufnahme des Gewinderings 14 daher ein Fassungsgewinde 16 angeordnet.

Die nicht gezeigte eingeschraubte Lampe kontaktiert zunächst mit ihrem Sockelzentrum einen Mittelkontakt 17. Dessen eines Ende 18a ist am Fassungskörperboden 12 angenietet, und das andere freie Ende 18b ist von einer Feder 19 gegen den Lampensockel vorgespannt.

Ein Seitenkontakt 20, dessen eines Ende 21 ebenfalls am Fassungskörperboden 12 angenietet ist, ist zum Gewindering 14 hin verlängert. Dieser verlängerte Endabschnitt 22 kontaktiert dabei die Außenseite 23 des Gewinderings 14. Letzterer kontaktiert wiederum die Lampe, wodurch der Stromkreis durch die Lampe geschlossen ist. Durch diese Art der Kontaktierung wird der Gewindering 14 stromführend.

Die nicht gezeigten elektrischen Leiter werden von der Außenseite der Fassung 10 her in den Fassungskörperboden 12 geführt. Dort sind die abisolierten Leiterenden in Schraubklemmen 24 aufgenommen, mit denen Seitenkontakt 20 einerseits und Mittelkontakt 17 andererseits verbunden sind.

Der Seitenkontakt 20 wird von einer Druckfeder 25 zusätzlich gegen die Außenseite 23 des Gewinderings 14 gedrückt. Diese Druckfeder 25 ist im wesentlichen V-förmig ausgebildet, mit einem Mittelabschnitt 26, der sich an der Innenfläche 15 der Fassungskörperwand 13 abstützt und deren beide Enden zum Seitenkontakt 20 hingeführt sind. Am fassungskörperbodenseitigen Ende 27 der Druckfeder 25 ist diese am Seitenkontakt 20 befestigt. Diese Befestigung wird beispielsweise dadurch erreicht, daß eine aus dem Seitenkontakt 20 ausgestanzte Lasche 28 um einen Abschnitt der Druckfeder 25 herumgebogen ist.

Das freie Ende 29 der Druckfeder 25 liegt nahe dem freien Endabschnitt 22 des Seitenkontakts 20 lediglich an. Der freie Endabschnitt 22 des Seitenkontakts 20 ist von der Fassungsmittelachse A weggebogen und bildet eine Abgleitschräge 30 für den Gewindering 14 aus. Dadurch führt der Gewindering 14 beim Einschrauben den Seitenkontakt 20 selbsttätig nach außen, wobei dessen Rückstellfederkraft aufgebaut bzw. verstärkt wird. Auch ist dabei ein Verhaken des Gewinderings 14 mit dem Seitenkontakt 20 beim Einführen in den Fassungskörper 11 ausgeschlossen. Zweckmäßgigerweise ist auch das freie Ende 29 der Druckfeder 25 von der Fassungsachse A und somit von dem Seitenkontakt nach außen weggebogen, so daß der Endabschnitt 22 hervorragend kontaktiert.

Auf einer Ringstirnfläche 31 der Mündungsseite des Gewinderings 14 sind umfangsverteilt mehrere Mitnehmernocken 32 angeordnet, die das Eindrehen des Gewinderings 14 in das Fassungsgewinde 16 erleichtern. Sie bieten einem nicht gezeigten Eindrehwerkzeug beim Einschrauben jeweils zur Ringstirnfläche 31 des Gewinderings 14 im wesentlichen senkrecht stehende Angriffsflächen 33. In entgegengesetzter Drehrichtung bieten die als giebelartige Ausprägungen gestalteten Mitnehmernocken 32 dem Werkzeug nur eine Schrägfläche 34, an der das Werkzeug keinen Halt findet und daher den Gewindering nicht unbeabsichtigt Rückdrehen kann.

Fig. 2 zeigt eine Lampenfassung 10 mit schraubenlosen Anschlußklemmen 36 an Seitenkontakt 20 und Mittelkontakt 17. Auch hier ist an dem Seitenkontakt 20 eine Druckfeder 25 befestigt, deren dem Fassungskörperboden 12 nahes Ende 35 gegenüber dem in Fig. 1 gezeigten Ausführungsbeispiel jedoch verlängert ist. Die schraubenlose Anschlußklemme 36 wird im wesentlichen von einer Federzunge 41 gebildet, die aus dem verlängerten Ende 35 der Druckfeder 25 freigeschnitten und aus deren Ebene herausgeformt ist. Der bezüglich der Zeichnung von unten einzuführende elektrische Leiter stößt auf die in seine Bewegungsbahn B eingreifende Federzunge 41 und bewegt diese zumindest seitlich aus der Bewegungsbahn heraus. Dabei werden von der Federzunge 41 Rückstellkräfte ausgeübt, die den Leiter gegen den Seitenkontakt 20 drücken und damit die elektrische Kontaktierung wie auch die mechanische Fixierung sicherstellen.

Damit die anzubringenden Leiter auf keinen Fall in den Bereich des anderen Kontaktes gelangen können, ist am Ende der zugelassenen Bewegungsbahn B des elektrischen Leiters ein Einführ-Begrenzungsanschlag 42 vorgesehen.

Die Befestigung des Seitenkontaktes 20 mit der verlängerten Druckfeder 25 im Fassungskörperboden 12 erfolgt derart, daß ein am bodenseitigen Ende 21 des Seitenkontakts 20 angeordneter Steg 43 in eine Tasche 44 im Fassungskörperboden 12 eingreift. Eine aus der Druckfeder 25 ausgestanzte widerhakenartige Federzunge 45 hintergreift gleichzeitig eine Ausnehmung 46 in der Fassungskörperwand 13. Der Steg 43 und die Federzunge 45 verhindern auf diese Weise eine axiale Verschiebung des Seitenkontakts 20 in dem Fassungskörper 11.

Eine Bewegung des Seitenkontakts 20 in Richtung quer dazu wird einerseits dadurch verhindert, daß sein Anschlußklemmenende fassungsbodenseitig in einer umfangsangepaßten Ausnehmung oder Tasche 47 aufgenommen und der lange L-Schenkel des Seitenkontakts 20 in einer Nut 48 geführt ist, die sich in der Innenwand des Fassungskörpers parallel zur Fassungslängsachse A erstreckt.

Auch am Mittelkontakt 17 ist gemäß dem in Fig. 2 gezeigten Ausführungsbeispiel ein Federglied 37 befestigt, das der verlängerten Druckfeder 25 am Seitenkontakt 20 entspricht. Das Federglied 37 ist bis unter den Kontaktierungsbereich 38 des Mittelkontakts 17 geführt und ist dort als Blattfeder 39 ausgebildet, die die zuvor beschriebene Spiralfeder 19 ersetzt. Das befestigungsseitige Ende 40 des Federgliedes 37 wirkt ebenfalls an der Ausbildung des Anschlusses als schraubenlose Anschlußklemme 36 mit, wobei die Federzunge 41 in analoger Weise aus dem Federglied 37 herausgestanzt ist.

Der Seitenkontakt 20 bzw. der Mittelkontakt 17 sind vorzugsweise aus einem gut elektrisch leitenden Material wie Kupfer oder Messing hergestellt. Die Druckfeder 25 und das Federglied 37 sind vorzugsweise aus einem hitzebeständigen und eine dauerhafte Federkraft gewährleistenden Material, wie beispielsweise einer Chrom-Nickel Legierung gefertigt.

## Patentansprüche

1. Lampenfassung (10), insbesondere zur Aufnahme schwerer Leuchtmittel, mit einem Fassungskörper (11) aus Porzellan, mit einem in einer Innenfläche (15) einer Fassungskörperwand (13) angeordneten Fassungsgewinde (16) und einem darin eingeschraubten Gewindering (14) zur Aufnahme eines Lampensockels, mit einem Mittelkontakt (17) und mit einem an einem Fassungskörperboden (12) befestigten Seitenkontakt (20), **dadurch gekennzeichnet, daß** der durch den Gewindering (14) gegen die Innenfläche (15) ausgelenkte Seitenkontakt (20) der Lampenfassung (10) zum Gewindering (14) hin verlängert ist und dass der Seitenkontakt (20) als im wesentlichen L-förmiger Streifen ausgebildet ist, wobei der lange L-Schenkel in einer Nut (48) gehalten ist, die sich von der Innenfläche (15) des Fassungskörpers (11) erstreckend angeordnet ist und im wesentlichen in Fassungslängsrichtung verläuft und der lange L-Schenkel mit einem Endabschnitt (22) die Außenseite (23) des Gewinderings (14) unter Federspannung kontaktiert.

2. Lampenfassung nach Anspruch 1, **dadurch gekennzeichnet, daß** der lange L-Schenkel des Seitenkontakts (20) einen ersten Abschnitt aufweist, der eng am Boden der Nut (48) der Fassung (10) anliegt und einen zweiten Abschnitt, der zum Boden der Nut (48) beabstandet angeordnet ist.

3. Lampenfassung nach einem der vorangegangenen Ansprüche, **dadurch gekennzeichnet, daß** der Endabschnitt (22) des Seitenkontaktes (20), eine Abgleitschräge (30) für den Gewindering (14) ausbildend, nach außen weggebogen ist.

4. Lampenfassung nach einem der vorangegangenen Ansprüche, **dadurch gekennzeichnet, daß** am Seitenkontakt (20) eine Druckfeder (25) angeordnet ist, die ihn gegen den Gewindering (14) beaufschlagt.

5. Lampenfassung nach Anspruch 4, **dadurch gekennzeichnet, daß** die Druckfeder (25) zwischen dem von der Innenfläche (15) des Fassungskörpers (11) beabstandeten Abschnitt des Seitenkontakts (20) und dem Boden der Nut (48) der Fassung (10) angeordnet ist.

6. Lampenfassung nach Anspruch 5, **dadurch gekennzeichnet, daß** die Druckfeder (25) als im wesentlichen V-förmiger Streifen ausgebildet ist und sich mit ihrem Scheitelbereich (26) gegen den Boden der Nut (48) des Fassungskörpers (11) abstützt, an ihrem einen Ende (27) am Seitenkontakt (20) befestigt ist und mit ihrem anderen Ende (29) den Seitenkontakt (20) gegen den Gewindering (14) beaufschlagt.

7. Lampenfassung nach Anspruch 2, **dadurch gekennzeichnet, daß** am kurzen L-Schenkel des Seitenkontaktes (20) für die elektrischen Leitungen Anschlüsse vorgesehen sind, die als schraubenlose Anschlußklemmen (36) ausgebildet sind.

8. Lampenfassung nach einem der Ansprüche 4 bis 7, **dadurch gekennzeichnet, daß** die Druckfeder (25) zum Fassungskörperboden (12) hin verlängert ist, eng am Seitenkontakt (20) anliegt und mit ihm zusammen die schraubenlose Anschlußklemme (36) ausbildet.

9. Lampenfassung nach einem der vorangegangenen Ansprüche, **dadurch gekennzeichnet, daß** auch am Mittelkontakt (17) ein Federglied (37) angeordnet ist, das zusammen mit einem Befestigungsabschnitt des Mittelkontakts (17) eine schraubenlose Anschlußklemme (36) ausbildet.

10. Lampenfassung nach Anspruch 9, **dadurch gekennzeichnet, daß** das Federglied (37) bis unter den Kontaktierungsreich (38) des Mittelkontaktes (17) hin verlängert ist und ihn gegen das Leuchtmittel beaufschlagt.

11. Lampenfassung nach einem der Ansprüche 4 bis 6 sowie 9 oder 10, **dadurch gekennzeichnet, daß** der Seitenkontakt (20) und der Mittelkontakt (17) aus einem elektrisch gut leitenden Material wie Kupfer und die Druckfeder (25) und das Federglied (37) aus einem hitzebeständigen Werkstoff wie einer Chrom-Nickel-Legierung bestehen.

12. Lampenfassung nach einem der vorangegangenen Ansprüche, **dadurch gekennzeichnet, daß** der Gewindering (14) an seiner vom Fassungkörperboden (12) wegweisenden Seite eine Ringstirnfläche (31) aufweist, auf der Mitnehmernokken (32) für den Angriff eines Werkzeugs zum Eindrehen des Gewinderings (14) in den Fassungskörper (11) vorgesehen sind, die dem Werkzeug in Eindrehrichtung zur Ringstirnfläche (31) im wesentlichen senkrechte Angriffsflächen (33) bieten.

13. Lampenfassung nach Anspruch 12, **dadurch gekennzeichnet, daß** die Mitnehmernocken (32) von giebelartigen Ausprägungen aus der Ringstirnfläche (31) heraus gebildet sind.

## Claims

1. Lamp socket (10), particularly for receiving heavy illuminants, with a socket body (11) made of porcelain, with a socket thread (16) disposed in an inner face (15) of a wall (13) of the socket body and a threaded ring (14) screwed into the said socket thread for receiving a lamp base, with a central contact (17) and with a lateral contact (20) fastened to the bottom (12) of the socket body, **characterised in that** that lateral contact (20) of the lamp socket (10) which is deflected by the threaded ring (14) against the inner face (15) is prolonged towards the said threaded ring (14) and that the said lateral contact (20) is constructed as an essentially L-shaped strip, the long leg of the L being held in a groove (48) which is disposed so as to extend from the inner face (15) of the socket body (11), and extending essentially in the longitudinal direction of the socket, and the said long leg of the L making contact, via an end section (22), with the outside (23) of the threaded ring (14) under spring tension.

2. Lamp socket according to claim 1, **characterised in that** the long leg of the L of the lateral contact (20) has a first section which rests tightly against the bottom of the groove (48) in the socket (10), and a second section which is disposed at a distance from the bottom of the said groove (48).

3. Lamp socket according to one of the preceding claims, **characterised in that** the end section (22) of the lateral contact (20) is bent away outwards, constructing a slip-off slope (30) for the threaded ring (14).

4. Lamp socket according to one of the preceding claims, **characterised in that** there is disposed on the lateral contact (20) a pressure spring (25) which loads the said lateral contact against the threaded ring (14).

5. Lamp socket according to claim 4, **characterised in that** the pressure spring (25) is disposed between that section of the lateral contact (20) which is at a distance from the inner face (15) of the socket body (11), and the bottom of the groove (48) in the socket (10).

6. Lamp socket according to claim 5, **characterised in that** the pressure spring (25) is constructed as an essentially V-shaped strip and is supported, via its apex region (26), against the bottom of the groove (48) in the socket body (11), is fastened, at one end (27), to the lateral contact (20) and, with its other end (29), loads the lateral contact (20) against the threaded ring (14).

7. Lamp socket according to claim 2, **characterised in that** connections, which are constructed as screw-less connecting terminals (36), are provided on the short leg of the L of the lateral contact (20) for the electrical lines.

8. Lamp socket according to one of claims 4 to 7, **characterised in that** the pressure spring (25) is prolonged towards the bottom (12) of the socket body, rests tightly against the lateral contact (20) and, together with the latter, constructs the screw-less connecting terminal (36).

9. Lamp socket according to one of the preceding claims, **characterised in that** there is also disposed on the central contact (17) a spring member (37) which constructs, together with a fastening section on the central contact (17), a screw-less connecting terminal (36).

10. Lamp socket according to claim 9, **characterised in that** the spring member (37) is prolonged to a point beneath the contact-making region (38) of the central contact (17) and loads the latter against the illuminant.

11. Lamp socket according to one of claims 4 to 6 and also 9 or 10, **characterised in that** the lateral contact (20) and the central contact (17) consist of a material having good electrical conductivity such as copper, and the pressure spring (25) and spring member (37) consist of a heat-resistant material such as a chrome nickel alloy.

12. Lamp socket according to one of the preceding claims, **characterised in that** the threaded ring (14) has, on its side that points away from the bottom (12) of the socket body, an annular end face (31) on which driving cams (32) for the engagement of a tool for screwing the threaded ring (14) into the socket body (11) are provided, which driving cams offer the said tool engagement faces (33) which are essentially perpendicular to the annular end face (31) in the screwing-in direction.

13. Lamp socket according to claim 12, **characterised in that** the driving cams (32) are formed by gable-like portions stamped out of the annular end face (31).

## Revendications

1. Douille de lampe (10), en particulier pour recevoir des luminaires lourds, avec un corps de douille (11) en porcelaine, avec un filetage de douille (16) disposé dans une face intérieure (15) d'une paroi de corps de douille (13), et une bague filetée (14) y étant vissée, pour recevoir un socle de lampe, avec un contact central (17) et avec un contact latéral (20) fixé sur le fond de corps de douille (12), **caractérisée en ce que** le contact latéral (20), qui est dévié contre la face intérieure (15) par la bague filetée (14) de la douille de lampe (10), est prolongé en direction de la bague filetée (14), et **en ce que** le contact latéral (20) est réalisé sous la forme d'une bande sensiblement en forme de L, la branche longue du L étant maintenue dans une gorge (48) qui est disposée en s'étendant depuis la face intérieure (15) du corps de douille (11) et s'étend sensiblement dans la direction longitudinale de la douille, et la branche longue du L entre en contact, avec une contrainte élastique, par un tronçon d'extrémité (22), avec la face extérieure (23) de la bague filetée (14).

2. Douille de lampe, selon la revendication 1, **caractérisée en ce que** la branche longue du L du contact latéral (20) présente un premier tronçon, qui appuie étroitement sur le fond de la gorge (48) de la douille (10), et un deuxième tronçon qui est disposé à distance du fond de la gorge (48).

3. Douille de lampe, selon l'une des revendications précédentes, **caractérisée en ce que** le tronçon d'extrémité (22) du contact latéral (20) est écarté vers l'extérieur par pliage, en constituant une pente de glissement (30) pour la bague filetée (14).

4. Douille de lampe, selon l'une des revendications précédentes, **caractérisée en ce que** sur le contact latéral (20) est disposé un ressort de compression (25), qui le sollicite contre la bague filetée (14).

5. Douille de lampe, selon la revendication 4, **caractérisée en ce que** le ressort de compression (25) est disposé entre le tronçon, espacé de la face intérieure (15) du corps de douille (11), du contact latéral (20) et le fond de la gorge (48) de la douille (10).

6. Douille de lampe, selon la revendication 5, **caractérisée en ce que** le ressort de compression (25) est réalisé sous la forme de bande sensiblement en forme de V, et prend appui, par sa zone de sommet (26), contre le fond de la gorge (48) du corps de douille (11), est fixé à une de ses extrémités (27) sur le contact latéral (20) et sollicite, par son autre extrémité (29), le contact latéral (20) contre la bague filetée (14).

7. Douille de lampe, selon la revendication 2, **caractérisée en ce que** sur la branche courte du L du contact latéral (20), sont prévus pour les lignes électriques des raccordements, qui sont réalisées sous la forme de bornes de raccordement (36) sans vis.

8. Douille de lampe, selon l'une des revendications 4 à 7, **caractérisée en ce que** le ressort de compression (25) est prolongé vers le fond (12) du corps de douille, appuie étroitement sur le contact latéral (20) et réalise avec celui-ci, conjointement, la borne de raccordement (36) sans vis.

9. Douille de lampe, selon l'une des revendications précédentes, **caractérisée en ce qu'**également sur le contact central (17) est disposé un organe élastique (37) qui, conjointement avec un tronçon de fixation du contact central (17), constitue une borne de raccordement (36) sans vis.

10. Douille de lampe, selon la revendication 9, **caractérisée en ce que** l'organe élastique (37) est prolongé jusqu'au-dessous de la zone de contact (38) du contact central (17), et la sollicite contre le luminaire.

11. Douille de lampe, selon l'une des revendications 4 à 6, ainsi que 9 ou 10, **caractérisée en ce que** le contact latéral (20) et le contact central (17) sont constitués d'un matériau bon conducteur de l'électricité, tel que du cuivre, et le ressort de compression (25) et l'organe élastique (37) sont constitués d'un matériau résistant à la chaleur, tel qu'un alliage chrome-nickel.

12. Douille pour lampe, selon l'une des revendications précédentes, **caractérisée en ce que** la bague filetée (14) présente, sur sa face opposée au fond (12) du corps de douille, une face frontale de bague (31), sur laquelle sont prévus des ergots d'entraînement (32) pour l'emprise d'un outil devant faire tourner la bague filetée (14) dans le corps de douille (11), ergots d'entraînement qui offrent à l'outil, dans la direction de rotation par rapport à la face frontale de bague (31), des surfaces d'emprise (33) sensiblement perpendiculaires.

13. Douille de lampe, selon la revendication 12, **caractérisée en ce que** les ergots d'entraînement (32) sont formés par des formations du genre de pignons, obtenues à partir de la face frontale de bague (31).
